# EUROPÄISCHE PATENTSCHRIFT

(11) **EP 2 475 471 B1**
(45) Veröffentlichungstag und Bekanntmachung des Hinweises auf die Patenterteilung: **29.04.2015**
(21) Anmeldenummer: 10754712.7
(22) Anmeldetag: 06.09.2010
(51) Int. Cl.: B21B 37/54, B21C 47/00

(54) **VERFAHREN UND VORRICHTUNG ZUR KOMPENSATION VON ZUGSPANNUNGS-STÖRUNGEN IN EINEM BAND EINES BESCHLEUNIGUNGSGEFÜHRTEN HASPELANTRIEBS**
METHOD AND APPARATUS FOR COMPENSATING ABNORMAL TENSILE LOADS IN A STRIP OF AN ACCELERATION-GUIDED COILER DRIVE
PROCÉDÉ ET DISPOSITIF DE COMPENSATION DE PERTRUBATIONS DE TENSION DE TRACTION D'UNE BANDE D'UN MÉCANISME D'ENTRAÎNEMENT D'UNE ENROULEUSE GUIDÉE EN ACCÉLÉRATION

(30) Priorität: 09.09.2009 DE 102009040781
(43) Veröffentlichungstag der Anmeldung: 18.07.2012
(73) Patentinhaber: Siemens Aktiengesellschaft, 80333 München (DE)
(72) Erfinder: SCHÄFER, Uwe, 91325 Adelsdorf (DE)
(86) Internationale Anmeldenummer: PCT/EP2010/063055
(87) Internationale Veröffentlichungsnummer: WO 2011/029799

(56) Entgegenhaltungen:
- EP-A1- 0 477 422
- DE-A1-102007 005 378
- JP-A- 3 110 009
- JP-A- 63 115 615

## Beschreibung

Die Erfindung bezieht sich auf ein Verfahren zur Kompensation von Zugspannungs-Störungen in einem Band eines beschleunigungsgeführten Haspelantriebs und auf eine Vorrichtung zur Durchführung des Verfahrens.

Bei Haspelantrieben, die im zuggesteuerten Modus betrieben werden, kommt es, insbesondere während Beschleunigungsphasen, zu Zugeinbrüchen, die zu Bandrissen führen können.

Aus der EP 0 477 422 A1 ist ein Verfahren und eine Vorrichtung zur Regelung einer Walzwerkhaspel bekannt, wobei eine Zugregelung verwendet wird. Diese Zugregelung weist einen Zugregler auf, der mit einer ermittelten Zugkraftdifferenz gespeist wird. Dieser Zugregelung ist eine Drehzahlregelung unterlagert. Ausgangsseitig ist die unterlagerte Drehzahlregelung mit einer Antriebseinheit einer Haspel verknüpft. Diese Antriebseinheit der Haspel weist einen Motor, einen Umrichter, Stromregler, etc. auf. Eine in der Regelstrecke ermittelte Ist-Zugkraft wird mit einer vorbestimmten Soll-Zugkraft verglichen und die Zugdifferenz dem Zugregler zugeführt. Ausgangsseitig steht am Zugregler eine Soll-Drehzahl für die unterlagerte Drehzahlregelung an. Mittels der unterlagerten Drehzahlregelung wird ein Drehmoment für den Abhaspelmotor generiert.

Mit dieser Regelung eines Abhaspelmotors wird eine hochdynamische Anpassung eines Haspelmoments an eine geforderte Zugkraft zur Erzielung eines Bandes mit annähernd konstanter Dicke bewirkt.

Nachteilig wirkt sich bei dieser Regelung aus, dass eine Zugkraftmesseinrichtung verwendet werden muss. Diese Zugkraftmesseinrichtung können kleine Zugspannungen nicht erfassen. Außerdem können derartige Zugkraftmesseinrichtungen bei der Herstellung einer Folie nicht verwendet werden.

Bei Haspelantrieben, die im zuggesteuerten Modus betrieben werden, kann es vorkommen, dass die Zugkraft im Band in Folge eines Beschleunigungsvorgangs einbricht (Änderung des Walzwirkungsgrades). Dadurch kann das Band durchhängen. Infolge der Zugkraftreduzierung (keine Last mehr) dreht der Motor der Haspel hoch, so dass das durchhängende Bandmaterial verringert wird. Mit der Erhöhung der Motordrehzahl, steigt wieder die Zugkraft im Bandmaterial. In Abhängigkeit der Zugkraftsänderung kann es vorkommen, dass das Band reißt.

Dieses Problem konnte bisher nur durch Optimierungen in der Parametereinstellung oder Verzögerung in der Beschleunigung gelöst werden, wobei diese während der Inbetriebnahme durchgeführt werden müssen. Diese Optimierungen sind sehr anlagenabhängig. D.h., für die Lösung des Problems wird ein Experte für die Inbetriebnahme von Haspelantrieben benötigt.

Der Erfindung liegt nun die Aufgabe zugrunde, ein Verfahren zur Kompensation von Zugspannungs-Störungen in einem Band eines beschleunigungsgeführten Haspelantriebs anzugeben, wobei keine Bandzugregelung verwendet wird.

Diese Aufgabe wird mit dem Merkmal des Anspruchs 1 erfindungsgemäß gelöst.

Dieser Erfindung liegt die Erkenntnis zugrunde, dass Bandzugstörungen, die auch zu Bandriss führen können, Störungen in der Motorbeschleunigung verursachen.

Erfindungsgemäß werden diese Störungen in der Motorbeschleunigung mit Hilfe einer gemessenen Motordrehzahl ermittelt. Dazu wird die Motordrehzahl differenziert, wodurch man eine motorbezogene Ist-Motorbeschleunigung erhält. Diese vorbestimmte Soll-Beschleunigung wird auf eine motorbezogene Soll-Motorbeschleunigung umgerechnet. Dadurch kann durch Vergleich der Ist-Motorbeschleunigung mit der Soll-Motorbeschleunigung die Größe der Störung in der Motorbeschleunigung ermittelt werden. Aus dieser Differenz-Beschleunigung wird eine Korrekturgröße für ein erzeugtes Soll-Motormoment bestimmt, die derart diesem Soll-Motormoment überlagert wird, dass diese Differenz-Beschleunigung zu Null wird.

Mittels dieses erfindungsgemäßen Verfahrens können auch ohne Bandzugregelungen Bandzugstörungen ausgeregelt werden. Die Vorteile des erfindungsgemäßen Verfahrens liegt darin, dass ein sicherer Betrieb, insbesondere in Beschleunigungsphasen, gewährleistet wird, dass langwierige Optimierungen entfallen und dass weniger Material zu Ausschuss gewalzt wird. Mit stabilen Bandzugspannungen werden bessere Toleranzen eines Walzgutes erreicht.

Zur näheren Erläuterung der Erfindung wird auf die Zeichnung Bezug genommen, in der eine Ausführungsform einer Vorrichtung zur Durchführung des erfindungsgemäßen Verfahrens schematisch veranschaulicht ist.
- FIG 1: zeigt eine Prinzipdarstellung eines Walzgerüsts, dem beidseitig zweier Haspeln zugeordnet sind, die
- FIG 2: zeigt ein regelungstechnisches Ersatzschaltbild der Prinzipdarstellung nach FIG 1 mit einer Vorrichtung zur Durchführung eines Verfahrens nach der Erfindung, in der
- FIG 3: ist ein Störsignal in einem Diagramm über der Zeit dargestellt, die
- FIG 4: zeigt in einem Diagramm über der Zeit eine Zugspannung, wobei in der
- FIG 5: in einem Diagramm über der Zeit eine Motordrehzahl dargestellt ist, in der
- FIG 6: ist ein zugehöriges Motormoment über der Zeit dargestellt und die
- FIG 7: veranschaulicht in einem Diagramm über der Zeit eine zugehörige Motorbeschleunigung.

In der FIG 1 sind mit 2 jeweils eine Walze, insbesondere eine Arbeitswalze, eines nicht näher dargestellten Walzgerüsts, mit 4 und 6 jeweils eine Haspel und mit 8 ein zwischen den beiden Haspeln 4 und 6 bewegtes Band bezeichnet. Jede Haspel 4 bzw. 6 weist einen Antriebsmotor 10 bzw. 12, der mittels einer Motorwelle 14 bzw. 16 mittels eines nicht näher dargestellten Getriebes mit der Haspel 4 bzw. 6 mechanisch verbunden ist. Jeder Antriebsmotor 10 bzw. 12 weist einen Tachogenerator 18 bzw. 20 auf, mit dem ein Istwert seiner Drehzahl n_{M} erfasst wird. Jedem Antriebsmotor 10 bzw. 12 ist eine Einrichtung 22 bzw. 24 zugeordnet, die in Abhängigkeit von vorbestimmten Sollwerten für ein Zugmoment ${M}_{Z}^{*}$ und einer Beschleunigung ${M}_{B}^{*}$ jeweils den zugeordneten Antriebesmotor 10 bzw. 12 entsprechend antreibt.

Als Einrichtung 22 bzw. 24 ist beispielsweise ein Umrichter vorgesehen, der neben einem Leistungsteil auch noch eine zugehörige Steuer- und Regeleinrichtung aufweist. Diese Einrichtung 22 bzw. 24 ist außerdem mit einem Ausgang des Tachogenerators 18 bzw. 20 signaltechnisch verknüpft. Außerdem ist in der FIG 1 eine Kompensations-Einrichtung 26 bzw. 28 dargestellt, mit der ein Verfahren nach der Erfindung durchgeführt wird. Da diese Kompensationseinrichtung 26 bzw. 28 bei einer realisierten Ausführung integraler Bestandteil der Einrichtung 22 bzw. 24, insbesondere deren Steuer- und Regeleinrichtung, ist, ist diese mittels einer unterbrochenen Linie dargestellt. Diese Kompensations-Einrichtung 26 bzw. 28 ist auch mit dem Ausgang des zugeordneten Tachogenerators 18 bzw. 20 signaltechnisch verbunden. Ferner wird dieser Einrichtung 26 bzw. 28 die vorbestimmte Soll-Beschleunigung ${M}_{B}^{*}$ zugeführt.

Ferner ist in dieser FIG 1 zwischen den Arbeitswalzen 2 und der Haspel 6 ein Teilbereich 30 des bewegten Bandes 8 dargestellt, der in Folge eines Zugeinbruches durchhängt. Ohne eine Zugregelung könnte während einer Beschleunigungsphase der Haspel 6 das Band 8 reißen. Die Wahrscheinlichkeit eines derartigen Bandrisses steigt mit kleiner werdenden Dicke des Bandes 8 und ist vom Material dieses Bandes 8 abhängig. Ist das zu bearbeitende Band ein Metallband, beispielsweise aus Aluminium, so ist die Wahrscheinlichkeit eines Bandrisses in Folge eines Zugeinbruches gering. Auf alle Fälle entsteht ein Bereich, der fehlerbehaftet ist und somit einen Ausschuss bildet. Ist das zu bearbeitende Band 8 ein Folienband, ist die Wahrscheinlichkeit eines Bandrisses in Folge eines Zugeinbruches sehr hoch.

Um Zugspannungen im zu bearbeitenden Band 8 zu ermitteln, werden Zugkraftmessgeräte verwendet. Diese Messgeräte werden derart zum Band 8 angeordnet, das dieses Band 8 eine vorbestimmte Druckkraft auf dieses Messgerät ausüben kann. Je dünner ein zu bearbeitendes Band 8 ist, umso empfindlicher müssen diese Zugkraftmessgeräte sein. Bei der Herstellung von Folien werden deshalb Zugkraftmessgeräte nicht verwendbar.

Um dieses Problem in den Griff zu bekommen, wird ein Experte benötigt, der während der Inbetriebnahme eine derartige Produktionsmaschine optimiert. Diese Optimierungen können durch Parametereinstellungen und/oder Verzögerungen in der Beschleunigung umgesetzt werden. Diese Optimierungen sind aber aufwändig und anlagenabhängig. In allen Fällen wird ein erfahrener Inbetriebsetzer benötigt, der mit seinem Expertenwissen dieses Problem lösen kann.

In der FIG 2 ist ein regelungstechnisches Ersatzschaltbild der angetriebenen Haspel 6 der FIG 1 schematisch dargestellt. Dieses Ersatzschaltbild weist mehrere Teilersatzschaltbilder auf, die mechanische Komponenten des Haspelantriebs nach FIG 1 regelungstechnisch ersetzen. Diese Teilersatzschaltbilder sind mit 32, 34, 36 und 38 bezeichnet. Das Teilersatzschaltbild 32 stellt das regelungstechnische Ersatzschaltbild des als Antriebsmotors 12 dar, das Teilersatzschaltbild 34 stellt regelungstechnisch die Antriebswelle 16 mit einem Getriebe dar, wogegen das Teilersatzschaltbild 36 das aufgewickelte Band 8 und das Teilersatzschaltbild 38 das transportierte Band 8 regelungstechnisch jeweils darstellen.

Das regelungstechnische Ersatzschaltbild 32 des Antriebsmotors 12 weist ein PT₁-Glied 40, einen Vergleicher 42 und ein I-Glied 44 auf. Die Zeitkonstante des PT₁-Gliedes 40 ist die Ersatzzeitkonstante Tₑ der Momentenregelung, wogegen die Zeitkonstante des I-Gliedes 44 die Motorzeitkonstante T_{M} ist. Am Ausgang des PT₁-Gliedes 40 steht ein Signal für das innere Motormoment M_{M} an, wobei am Ausgang des I-Gliedes 44 ein Signal für die Motordrehzahl n_{M} ansteht. Am invertierenden Eingang des Vergleichers 42 steht ein Signal für ein Moment der Antriebswelle 16 an, die mit dem inneren Motormoment Mₘ verglichen wird. Eine ermittelte Differenz ist die Motorbeschleunigung M_{BM} des Antriebsmotors 12. Aus dieser Motorbeschleunigung M_{BM} wird mittels des I-Gliedes 44 eine Ist-Motordrehzahl n_{M} generiert.

Das Teilersatzschaltbild 34 weist neben einem I-Glied 46 ein P-Glied 48 auf, die signaltechnisch in Reihe geschaltet sind. Die Reihenschaltung dieser beiden regelungstechnischen Glieder 46 und 48 bilden vereinfacht die Antriebswelle 16 mit einem Getriebe nach. Am Ausgang des P-Gliedes 48 steht ein Signal für das Wellenmoment M_{w} an, das unter anderem auf den Vergleicher 42 rückgeführt ist.

Dieses Wellenmoment M_{w} wird außerdem dem Teilersatzschaltbild 36 zugeführt, das regelungstechnisch die Haspel 4 bzw. 6 mit aufgewickeltem Band 8 darstellt. Dieses Teilersatzschaltbild 36 weist nur ein I-Glied 50 auf. Am Ausgang dieses I-Gliedes 50 steht ein Signal für die Haspeldrehzahl n_{H} an. Das I-Glied 50 weist als Zeitkonstante die Haspelzeitkonstante T_{H} auf.

Das Teilersatzschaltbild 38, das regelungstechnisch das transportierte Band 8 darstellt, weist ein Funktionsglied 52 auf, dessen Funktion wenigstens von der Ab- bzw. Aufwickelgeschwindigkeit v abhängig ist und als Ergebnis den aktuellen Zugs F_{Z}, auch als Zugspannung bezeichnet, im Band liefert, die mittels eines Multiplizierers 54 mit einem Bandradius R_{H} multipliziert wird. Das generierte Produkt wird auf einen Vergleicher 56 rückgeführt, der ausgangsseitig mit dem Eingang des I-Gliedes 50 verbunden ist. Am nicht-invertierenden Eingang des Vergleichers 56 steht das Wellenmoment MW an. Die am Ausgang des I-Gliedes 50 anstehende Haspeldrehzahl n_{H} wird mittels eines weiteren Multiplizierers 58 mit der Konstante R_{H} multipliziert, so dass am Ausgang des Multiplizierers 58 ein Wert für die Ab- bzw. Aufwickelgeschwindigkeit v ansteht.

Wie bereits erwähnt, werden Haspelantriebe im zuggesteuerten Modus betrieben. Dazu werden jeweils ein Sollwert für ein Zugmomente M_{Z} und für eine Beschleunigung M_{B} benötigt. Diese Sollwerte ${M}_{Z}^{*}$ und ${M}_{B}^{*}$ werden mittels eines Addierers 60 überlagert und das Ergebnis einem nachfolgenden Addierer 62 zugeführt. Am invertierenden Eingang dieses Addierers 62 steht eine Korrekturgröße M_{Kor} an, die von der Kompensations-Einrichtung 26 generiert wird. Mittels des Addierers 62 wird ein Motormoment-Sollwert ${M}_{M}^{*}$ mit der ermittelten Korrekturgröße M_{Kor} überlagert.

Die Kompensations-Einrichtung 26, die das erfindungsgemäße Verfahren durchführt, weist ein PT₁-Glied 64, ein DT₁-Glied 66, ein PID-Glied 68 und einen Vergleicher 70 auf. Am Eingang des DT₁-Gliedes 66 steht eine am Ausgang des I-Gliedes 44 des Regelungsteils 32 generierte Ist-Motordrehzahl n_{M} an. Mittels des DT₁-Gliedes 66 wird aus dieser Ist-Motordrehzahl n_{M} eine zugehörige Ist-Motorbeschleunigung M_{BM} generiert. Diese Ist-Motorbeschleunigung M_{BM} wird mit einer Soll-Motorbeschleunigung ${M}_{BM}^{*}$ verglichen, die am Ausgang des PT₁-Gliedes 64 ansteht. Am Eingang dieses PT₁-Gliedes 64 steht eine auf Motorgröße umgerechnete Sollbeschleunigung ${M}_{Bu}^{*}$ an. Diese Sollbeschleunigung ${M}_{Bu}^{*}$ wird mittels einer Umrechnungs-Einrichtung 72 aus einer vorbestimmten Sollbeschleunigung ${M}_{B}^{*}$ ermittelt. Als Umrechnungseinrichtung 72 kann im einfachsten Fall eine Konstante vorgesehen sein.

Das erfindungsgemäße Verfahren zur Kompensation von Zugspannungsstörungen in einem Band 8 beruht auf der Kenntnis, dass Bandzugstörungen sich in Störungen der Ist-Motorbeschleunigung *M_{BM}* bemerkbar machen. Da ein Haspelantrieb 4 bzw. 6 immer beschleunigungsgeführt gefahren wird, kam der Erfinder auf die Idee, aus einer ermittelten Differenz zwischen Soll-und Ist-Motorbeschleunigung ${M}_{BM}^{*}$ und *M_{BM}* eine Korrekturgröße M_{Kor} abzuleiten, mit der diese Störung im Bandzug 8 zumindest bedämpft bzw. ausgeregelt werden kann.

Eine Messgröße des Haspelantriebs, die bereits für den Betrieb des Haspelantriebes benötigt wird, ist die Motordrehzahl n_{M}. Diese Motordrehzahl n_{M} wird mittels des Tachogenerators 18 bzw. 20 ermittelt. Um aus dieser Ist-Motordrehzahl n_{M} eine zugehörige Ist-Motorbeschleunigung M_{BM} zu generieren wird die ermittelte Ist-Motordrehzahl n_{M} differenziert. Diese Ist-Motorbeschleunigung M_{BM} ist die aktuelle vom Haspelmotor 4 bzw. 6 ausgeführte Beschleunigung. Eine Sollbeschleunigung ${M}_{B}^{*}$ für den Haspelantrieb steht zur Verfügung. Diese Sollbeschleunigung ${M}_{B}^{*}$ muss zunächst mittels der Umrechnungs-Einrichtung 72 auf eine motorbezogene Sollbeschleunigung ${M}_{Bu}^{*}$ umgerechnet werden. Dieser umgerechnete Wert ${M}_{Bu}^{*}$ wird dem PT₁-Glied 64 der Kompensation-Einrichtung 26 zugeführt, der als Zeitkonstante die Ersatzzeitkonstante Te der Momentenregelung aufweist. Am Ausgang dieses PT₁-Gliedes 64 steht die Soll-Motorbeschleunigung ${M}_{BM}^{*}$ an. Die aus der Motordrehzahl n_{M} ermittelte Ist-Motorbeschleunigung M_{BM} wird mit dieser Soll-Motorbeschleunigung ${M}_{BM}^{*}$ verglichen. Aus einer ermittelten Differenz-Beschleunigung wird mittels des PID-Gliedes 68 eine Korrekturgröße M_{Kor} bestimmt, die dem Soll-Motormoment ${M}_{M}^{*}$ derart überlagert wird, dass die ermittelte Differenz-Beschleunigung zu Null wird.

In den Figuren 3 bis 7 sind Signalverläufe jeweils in einem Diagramm über der Zeit t dargestellt, wobei in jedem Diagramm diese Signalverläufe ohne erfindungsgemäßes Verfahren (a) und mit erfindungsgemäßen Verfahren (b) dargestellt sind.

Bandzugstörung im Fall (a):
Tritt eine Bandzugstörung, gekennzeichnet durch eine Störgröße S_{St} in dem Diagramm gemäß FIG 3, auf, so bricht der Zug F_{Z} ein und schwingt wenig gedämpft aus (FIG 4). Die Motordrehzahl n_{M} folgt dieser Schwingung (FIG 5). Das Motormoment M_{M} bleibt gemäß Vorgabe unverändert konstant (FIG 6). Die zur Motordrehzahl n_{M} zugehörige Motorbeschleunigung M_{BM} ist in der FIG 7 dargestellt, die mehrere Überschwinge aufweist, die über der Zeit t abklingen.

Bandzugstörung im Fall (b):
In diesem Fall tritt ebenfalls eine Störgröße S_{St} auf (FIG 3), die dafür sorgt, dass der Zug F_{Z} einbricht. Dem Verlauf des Motormoments M_{M} gemäß FIG 6 ist zu entnehmen, dass dieser nicht mehr wie im Fall (a) konstant ist. Diese zeitliche Veränderung des Motormoments M_{M} wird verursacht durch eine Korrekturgröße M_{Kor}, die mit dem erfindungsgemäßen Verfahren erzeugt wird. Diese Korrekturgröße M_{Kor} wird derart dem Soll-Motormoment ${M}_{M}^{*}$ überlagert, dass entstehende Schwankungen in der Motorbeschleunigung M_{BM} gedämpft bzw. ausgeregelt werden. Durch die Bedämpfung der Motorbeschleunigung M_{BM} treten keine erhöhten Zugspannungen wie im Fall (a) mehr auf (FIG 5).

Somit führen Zugspannungs-Störungen nicht mehr zu einem Bandriss. Dadurch wird ein sicherer Betrieb gerade in Beschleunigungsphasen eines Haspelantriebes gewährleistet. Dies wird mit relativ einfachen Optimierungen durchgeführt. Es kann gezeigt werden, dass dieses Verfahren robust ist bei der Parametereinstellung. Außerdem wird durch dieses erfindungsgemäße Verfahren die Produktivität gesteigert. D.h., es wird weniger Material zu Ausschuss verarbeitet. Ferner erzielen stabile Bandzüge bessere Dicken-Toleranzen eines Walzgutes.

## Patentansprüche

1. Verfahren zur Kompensation von Zugspannungs-Störungen (Sₛₜ) in einem Band (8) eines beschleunigungsgeführten Haspelantriebs, bestehend aus einem Antriebsmotor (10,12), einer Antriebswelle (12,14) und einer Haspel (4,6), **dadurch gekennzeichnet, dass** aus einer ermittelten Ist-Motordrehzahl (n_{M}) des Antriebsmotors (10,12) eine Ist-Motorbeschleunigung (M_{BM}) dieses Motors (10,12) ermittelt wird, die mit einer Soll-Motorbeschleunigung $\left({M}_{BM}^{*}\right) ,$ die aus einer vorbestimmten motorbezogenen Sollbeschleunigung $\left({M}_{Bu}^{*}\right)$ berechnet wird, verglichen wird, wobei aus einer Differenz-Beschleunigung eine Korrekturgröße (M_{Kor}) bestimmt wird, die einem erzeugten Soll-Motormoment ${M}_{M}^{*}$ derart überlagert wird, dass die Differenz-Beschleunigung zu Null wird.

2. Verfahren nach Anspruch 1, **dadurch gekennzeichnet, dass** zur Ermittlung einer Ist-Motorbeschleunigung (M_{BM}) des Antriebsmotors (10,12) die ermittelte Ist-Motordrehzahl (n_{M}) des Antriebsmotors (10,12) differenziert wird.

3. Verfahren nach Anspruch 1, **dadurch gekennzeichnet, dass** die motorbezogene Sollbeschleunigung $\left({M}_{Bu}^{*}\right)$ geglättet wird.

4. Verfahren nach Anspruch 1, **dadurch gekennzeichnet, dass** zur Bestimmung einer Korrekturgröße (M_{Kor}) die ermittelte Differenz-Beschleunigung mit einem Verstärkungsfaktor multipliziert, aufintegriert und differenziert wird.

5. Vorrichtung zur Durchführung eines Verfahrens nach einem der Ansprüche 1 bis 4, bei der zur Kompensation von Zugspannungs-Störungen in einem Band (8) eines beschleunigungsgeführten Haspelantriebs eine Regeleinrichtung (22,24) dem beschleunigungsgeführten Haspelantrieb ein Stellsignal liefert, wobei dieser Haspelantrieb einen Antriebsmotor (10,12) mit Tachogenerator (18,20), einer Antriebswelle (14,16) und eine Haspel (4,6) aufweist, wobei der Regeleinrichtung (22,24) eine Kompensations-Einrichtung (26,28) zugeordnet ist, an dessen einen Eingang eine Sollbeschleunigung $\left({M}_{B}^{*}\right)$ ansteht und dessen anderer Eingang mit einem Ausgang des Tachogenerator (18,20) verknüpft ist, und wobei ein Ausgang der Kompensations-Einrichtung (26,28) mit einem Eingang der Regeleinrichtung (22,24) verbunden ist.

6. Vorrichtung nach Anspruch 5, **dadurch gekennzeichnet, dass** die Kompensations-Einrichtung (26,28) in der Regeleinrichtung (22,24) integriert ist.

7. Vorrichtung nach Anspruch 5 oder 6, **dadurch gekennzeichnet, dass** die Regeleinrichtung (22,24) ein Microprozessor ist.

## Claims

1. Method for compensating abnormal tensile loads (S_{St}) in a strip (8) of an acceleration-guided coiler drive, consisting of a driving motor (10, 12), a drive shaft (12, 14) and a coiler (4, 6), **characterised in that** an actual motor acceleration (M_{BM}) of this motor (10, 12) is determined from a determined actual motor speed (n_{M}) of the driving motor (10, 12) which is compared with a desired motor acceleration $\left({M}_{Bu}^{*}\right) ,$ which is calculated from a prespecified motor-related desired acceleration $\left({M}_{Bu}^{*}\right) ,$ wherein a corrective value (M_{Kor}) is determined from a difference acceleration which is superimposed onto a generated desired motor torque ${M}_{M}^{*}$ such that the difference acceleration becomes zero.

2. Method according to claim 1, **characterised in that**, to determine an actual motor acceleration (M_{BM}) of the driving motor (10, 12), the determined actual motor speed (n_{M}) of the driving motor (10, 12) is differentiated.

3. Method according to claim 1, **characterised in that** the motor-related desired acceleration $\left({M}_{Bu}^{*}\right)$ is smoothed.

4. Method according to claim 1, **characterised in that**, to determine a corrective value (M_{Kor}), the determined difference acceleration is multiplied by a gain factor, integrated and differentiated.

5. Device for carrying out a method according to one of claims 1 to 4, in which, to compensate for abnormal tensile loads in a strip (8) of an acceleration-guided coiler drive, a control device (22, 24) delivers an adjustment signal to the acceleration-guided coiler drive, wherein this coiler drive has a driving motor (10, 12) with tachogenerator (18, 20), a drive shaft (14, 16) and a coiler (4, 6), wherein the control device (22, 24) is assigned a compensation device (26, 28), at one input of which a desired acceleration $\left({M}_{B}^{*}\right)$ is present and the other input of which is linked to the output of the tachogenerator (18, 20), and wherein one output of the compensation device (26, 28) is connected to an input of the control device (22, 24).

6. Device according to claim 5, **characterised in that** the compensation device (26, 28) is integrated into the control device (22, 24).

7. Device according to claim 5 or 6, **characterised in that** the control device (22, 24) is a microprocessor.

## Revendications

1. Procédé de compensation de perturbations ( Sₛₜ ) de contrainte de tension dans une bande ( 8 ) d'un entraînement d'enrouleuse guidé en accélération, constitué d'un moteur ( 10, 12 ) d'entraînement, d'un arbre ( 12, 14 ) d'entraînement et d'une enrouleuse ( 4, 6 ), **caractérisé en ce qu'**à partir d'un nombre ( n_{M} ) de tours réel déterminé du moteur ( 10, 12 ) d'entraînement, on détermine une accélération ( M_{BM} ) réelle de ce moteur ( 10, 12 ) que l'on compare à une accélération ( *M***_{BM}* ) du moteur de consigne, que l'on calcule à partir d'une accélération ( *M***_{Bu}* ) de consigne déterminée à l'avance et rapportée au moteur, dans lequel on détermine, à partir d'une différence d'accélération, une grandeur ( M_{Kor} ) de correction, que l'on superpose à un couple ( *M***_{M}* ) du moteur de consigne produit, de manière à annuler la différence d'accélération.

2. Procédé suivant la revendication 1, **caractérisé en ce que**, pour la détermination d'une accélération ( M_{BM} ) du moteur réelle du moteur ( 10, 12 ) d'entraînement, on différentie le nombre ( n_{M} ) de tours réels déterminés du moteur ( 10, 12 ) d'entraînement.

3. Procédé suivant la revendication 1, **caractérisé en ce que** l'on lisse l'accélération ( *M*_{Bu}* ) de consigne rapportée au moteur.

4. Procédé suivant la revendication 1, **caractérisé en ce que**, pour la détermination d'une grandeur ( M_{Kor} ) de correction, on multiplie la différence d'accélération déterminée par un facteur d'amplification, on l'intègre et on la différentie.

5. Installation pour effectuer un procédé suivant l'une des revendications 1 à 4, dans laquelle, pour compenser des perturbations de contrainte de tension dans une bande ( 8 ) d'un entraînement d'enrouleuse guidé en accélération, un dispositif ( 22, 24 ) de régulation fournit à l'entraînement de l'enrouleuse guidé en accélération un signal de réglage, dans laquelle cet entraînement d'enrouleuse a un moteur ( 10, 12 ) d'entraînement à génératrice ( 18, 20 ) tachymétrique, un arbre ( 14, 16 ) d'entraînement et une enrouleuse ( 4, 6 ), dans laquelle le dispositif ( 22, 24 ) de régulation est associé à un dispositif ( 26, 28 ) de compensation, à l'entrée duquel est appliquée une accélération ( *M*_{B}* ) de consigne et dont l'autre entrée est combinée à une sortie de la génératrice ( 18, 20 ) tachymétrique et dans laquelle une sortie du dispositif ( 26, 28 ) de compensation est reliée à l'entrée du dispositif ( 22, 24 ) de régulation.

6. Installation suivant la revendication 5, **caractérisée en ce que** le dispositif ( 26, 28 ) de compensation est intégré dans le dispositif ( 22, 24 ) de régulation.

7. Installation suivant la revendication 5 ou 6, **caractérisée en ce que** le dispositif ( 22, 24 ) de régulation est un microprocesseur.
